# EUROPÄISCHE PATENTSCHRIFT

(11) **EP 4 134 489 B1**
(45) Veröffentlichungstag und Bekanntmachung des Hinweises auf die Patenterteilung: **17.09.2025**
(21) Anmeldenummer: 21191049.2
(22) Anmeldetag: 12.08.2021
(51) Int. Cl.: E02F 3/47, E02D 17/13

(54) **GREIFERVORRICHTUNG UND VERFAHREN ZUM BETREIBEN EINER GREIFERVORRICHTUNG**
GRIPPER DEVICE AND METHOD FOR OPERATING A GRIPPER DEVICE
DISPOSITIF PRÉHENSEUR ET PROCÉDÉ DE FONCTIONNEMENT D'UN DISPOSITIF PRÉHENSEUR

(43) Veröffentlichungstag der Anmeldung: 15.02.2023
(73) Patentinhaber: BAUER Maschinen GmbH, 86529 Schrobenhausen (DE)
(72) Erfinder: Schuell, Andreas, 85302 Gerolsbach (DE); Pfeiffer, David, 86529 Schrobenhausen (DE); Hugl, Andreas, 86666 Burgheim (DE)
(74) Vertreter: Wunderlich & Heim Patentanwälte PartG mbB

(56) Entgegenhaltungen:
- DE-A1- 19 933 771
- JP-A- 2001 064 993
- JP-A- H03 241 118
- JP-A- H09 158 254
- US-A1- 2010 236 107
- US-A1- 2018 029 849

## Beschreibung

Die Erfindung betrifft eine Greifervorrichtung mit einem Trägergerät und einem daran angeordneten Seilgreifer, welcher einen Greiferrahmen, welcher über ein Halteseil an dem Trägergerät gehalten ist, mindestens zwei Greiferschaufeln, welche an einem unteren Ende des Greiferrahmens schwenkbar zwischen einer Schließposition und einer Öffnungsposition gelagert sind, und eine Betätigungseinrichtung mit einem Betätigungsseil zum Verschwenken der Greiferschaufeln aufweist, wobei das Betätigungsseil von dem Trägergerät zu der Betätigungseinrichtung geführt ist, und das Trägergerät eine angetriebene erste Seilwinde für das Halteseil und eine angetriebene zweite Seilwinde für das Betätigungsseil aufweist, gemäß dem Oberbegriff des Anspruchs 1.

Die Erfindung betrifft weiterhin ein Verfahren zum Betreiben einer Greifervorrichtung nach dem Oberbegriff des Anspruchs 13.

Greifervorrichtungen werden im Spezialtiefbau zum Erstellen von Schlitzen im Boden verwendet. In den Schlitzen können Schlitzwände zur Abstützung und/oder Abdichtung von Baugruben erstellt werden.

Greifervorrichtungen umfassen maßgeblich einen Greifer mit Greiferschaufeln, wobei der Greifer über ein Halteseil an einem Trägergerät, typischerweise einem Auslegerkran aufgehängt ist. Mit dem Halteseil kann ein Greifer in den Boden abgesenkt werden. Durch Schließen der Greiferschaufeln kann Bodenmaterial abgetragen und in dem Greifer aufgenommen werden. Anschließend wird der Greifer über das Halteseil wieder aus dem Boden rückgezogen und mit dem Trägergerät zu einer Entleerposition verschwenkt, an welcher die Greiferschaufeln zur Abgabe des Bodenmaterials geöffnet werden. Anschließend wird der Greifer wieder zurück in die Arbeitsposition verschwenkt und für einen erneuten Greifervorgang in den Schlitz im Boden eingeführt.

Es bestehen zwei unterschiedliche Arten von Greifern, die an derartigen Greifervorrichtungen eingesetzt werden, nämlich Hydraulikgreifer und Seilgreifer. Ein sogenannter Hydraulikgreifer ist beispielsweise aus der EP 3 798 367 A1 bekannt. Bei einem Hydraulikgreifer wird die Bewegung zum Öffnen und Schließen der Greiferschaufeln durch einen Hydraulikzylinder erzeugt, welcher an dem Greiferrahmen angeordnet ist.

Derartige Hydraulikgreifer lassen sich durch das Hydrauliksystem relativ einfach bedienen und steuern. Allerdings werden zur Zu- und Abführung von Hydraulikfluid entsprechende Hydraulikleitungen benötigt, welche parallel zum Halteseil verlaufen. An dem Trägergerät sind entsprechende Leitungstrommeln für die Hydraulikleitungen mit entsprechenden Windenantrieben sowie eine entsprechend ausgelegte Hydraulikanlage vorzusehen. Hierdurch wird die Greifervorrichtung entsprechend vergrößert und auch kostenaufwendiger. Auch erfordert das Hydrauliksystem einen zusätzlichen Wartungsaufwand.

Demgegenüber bieten sogenannte Seilgreifer einen deutlich vereinfachten Aufbau. Ein derartiger Seilgreifer ist beispielsweise aus der GB 2 126 981 A bekannt. Bei einem Seilgreifer wird die Öffnungs- und Schließbewegung der Greiferschaufeln durch ein Betätigungsseil bewirkt. Das Betätigungsseil verläuft dabei im Wesentlichen parallel zu dem Halteseil von der Betätigungseinrichtung der Greiferschaufeln zu dem Trägergerät. Mittels einer eigenen Winde für das Betätigungsseil kann durch Abwickeln bzw. Aufwickeln des Betätigungsseils auf die Winde eine Öffnung oder eine Schließung der Greiferschaufeln erreicht werden.

Bei einem Seilgreifer können die aufwendigen Zuführungen von Hydraulikleitungen zum Greifer entfallen. Es ist lediglich ein zusätzliches Betätigungsseil mit einer entsprechenden Winde vorzusehen. Ein derartiges Betätigungsseil ist auch erheblich weniger wartungsintensiv als Hydraulikleitungen mit einem entsprechenden Hydrauliksystem.

Allerdings ist die Bedienung eines Seilgreifers nicht so einfach wie bei einem Hydraulikgreifer und es bedarf hierfür eines erfahrenen Maschinenbedieners. Ein Grund hierfür liegt maßgeblich darin, dass durch die zweifache Anordnung eines Seiles, nämlich des Halteseiles und des Betätigungsseiles, in verschiedenen Betriebszuständen Drehmomente erzeugt werden, welche eine gewisse Verdrehung des Seilgreifers um seine Längsachse bewirken. Eine exakte Drehlage des Seilgreifers ist jedoch wesentlich, um den Seilgreifer beim Rückführen aus der Entleerposition wieder in einen bereits erstellten Schlitz im Boden einführen zu können.

Die JP 2001 064993 zeigt einen typischen Seilgreifer, in dem ein visuelles und akustisches Assistenzsystem dem Bediener die manuelle Positionierung und Ausrichtung für den Einsatz des Seilgreifers unter Wasser erleichtert.

Eine Drehlage des Seilgreifers um seine Längsachse kann von einem Maschinenbediener durch Aufbringen bestimmter Zugkräfte auf das Halteseil und das Betätigungsseil bewirkt werden. Hierzu ist eine relativ feinfühlige Bedienung der entsprechenden Seilwinden notwendig. Dies erfordert vom Maschinenbediener eine gewisse Erfahrung und auch eine hohe Konzentration bei der Verfahrensdurchführung. Zudem werden Seilwinden häufig mittels Fußpedalen bedient, so dass eine feinfühlige Bedienung der Seilwinden über mehrere Stunden für einen Maschinenbediener auch sehr anstrengend ist.

Der Erfindung liegt die **Aufgabe** zugrunde, eine Greifervorrichtung und ein Verfahren zum Bedienen der Greifervorrichtung anzugeben, bei welchen weiter ein einfacher Aufbau der Greifervorrichtung gegeben ist und gleichzeitig eine einfache Bedienung ermöglicht wird.

Die Aufgabe wird zum einen durch eine Greifervorrichtung mit den Merkmalen des Anspruchs 1 und zum anderen durch ein Verfahren mit den Merkmalen des Anspruchs 13 gelöst. Besondere Ausführungsformen der Erfindung sind in den jeweils abhängigen Ansprüchen angegeben.

Die erfindungsgemäße Greifervorrichtung ist dadurch gekennzeichnet, dass eine erste Erfassungseinrichtung zum Erfassen einer ersten Seilkraft an dem Halteseil und eine zweite Erfassungseinrichtung zum Erfassen einer zweiten Seilkraft an dem Betätigungsseil vorgesehen sind und dass eine Steuereinrichtung vorgesehen ist, welche mit der ersten Erfassungseinrichtung, der zweiten Erfassungseinrichtung, der ersten Seilwinde und der zweiten Seilwinde in Verbindung steht und ausgebildet ist, abhängig von der erfassten ersten Seilkraft an dem Halteseil und der erfassten zweiten Seilkraft an dem Betätigungsseil die erste Seilwinde und/oder die zweite Seilwinde gemäß einer Steuerprogrammvorgabe anzusteuern.

Die Erfindung beruht auf der Erkenntnis, dass ein Drehmoment an einem Seilgreifer um seine Längsachse von den Seilkräften in dem Halteseil und dem Betätigungsseil abhängt. Gemäß einem Aspekt der Erfindung sind daher Erfassungseinrichtungen vorgesehen, mit welchen eine Seilkraft an dem Halteseil und eine Seilkraft an dem Betätigungsseil erfasst werden. Die jeweils erfassten Kraftwerte können dabei einer Steuereinrichtung zugeführt werden, welche eine erste Seilwinde für das Halteseil und eine zweite Seilwinde für das Betätigungsseil entsprechend von Eingaben und Vorgaben des Maschinenbedieners steuert. Durch die Steuereinrichtung können so über eine entsprechende Ansteuerung der jeweiligen Seilwinde (Seil Aufwickeln / Abwickeln) die Kräfte in dem Halteseil und in dem Betätigungsseil aufeinander abgestimmt werden, so dass bei einer gegebenen oder gewünschten Drehlage des Seilgreifers auf diesen insbesondere kein Drehmoment um die Längsachse durch das Halteseil und das Betätigungsseil erzeugt werden. Die Steuereinrichtung kann grundsätzlich auch dafür genutzt werden, durch entsprechende Beeinflussung der jeweiligen Seilkräfte ein definiertes (variables) Drehmoment für eine gewünschte Verdrehung zu erzeugen.

Die Erfindung beruht weiter auf der Erkenntnis, dass insbesondere bei der üblichen Verwendung von Stahlseilen aus gewickelten Stahldrähten oder Litzen ein sogenannter Seilschlag besteht, welcher bei nicht drehungsarmen bzw. drehungsfreien Stahlseilen bei Anlage entsprechender Zugkräfte an dem Stahlseil zu einem Drehmoment um die Seillängsachse führt. Unter der Voraussetzung, dass das Halteseil und das Betätigungsseil eine entgegengesetzte Schlagrichtung haben, kann durch die Abstimmung der Zugkräfte in dem Halteseil und dem Betätigungsseil eine Kompensation dieser durch die Seile erzeugten Drehmomente bewirkt werden. Vorzugsweise kann dies in besonders einfacher Weise erreicht werden, wenn gleich oder ähnlich aufgebaute Seile verwendet werden, welche jedoch eine entgegengesetzte Schlagrichtung aufweisen. Bei Verwendung zweier Seile mit einem entgegengesetzten Seilschlag, die an einem Körper angeschlagen sind, kann bei einer entsprechenden Zugkraftverteilung ein Drehmomentengleichgewicht, ein links drehendes oder ein rechts drehendes Drehmoment an dem Körper erzeugt werden. Das Halteseil kann vorzugsweise an einem oberen oder unteren Bereich des Greiferrahmens oder der Betätigungseinrichtung angebracht sein.

Eine bevorzugte Ausführungsform der Erfindung besteht darin, dass durch die Steuerprogrammvorgabe der Steuereinrichtung ein definiertes Verhältnis zwischen der ersten Seilkraft in dem Halteseil und der zweiten Seilkraft in dem Betätigungsseil vorgegeben und einstellbar ist. Bei der Steuerprogrammvorgabe können entsprechend gleiche oder unterschiedliche Gestaltungen von Halteseil und Betätigungsseil berücksichtigt sein. Bei einer vorzugsweise gleichen Gestaltung von Halteseil und Betätigungsseil, jedoch mit entgegengesetztem Seilschlag kann eine Drehmomentkompensation durch Einstellung weitgehend gleicher Zugkräfte in den Seilen erzielt werden. Bei einer unterschiedlichen Gestaltung der Seile hinsichtlich eines unterschiedlichen Seilaufbaus kann dies in der Steuerprogrammvorgabe entsprechend berücksichtigt und voreingestellt werden. Bei der Steuerprogrammvorgabe können auch zusätzliche geometrische Bedingungen am Seilgreifer etwa hinsichtlich unterschiedlicher Ansatzpunkte der Seile am Greiferrahmen voreingestellt und berücksichtigt werden.

Eine weitere bevorzugte Ausführungsform der Erfindung besteht darin, dass die Steuereinrichtung mit einem Ausgleichsmodus ausgebildet ist, in welchem die Seilwinden derart angesteuert werden, dass die erste Seilkraft an dem Halteseil und die zweite Seilkraft an dem Betätigungsseil aneinander angeglichen sind. Insbesondere können die Seilwinden derart angesteuert werden, dass sich die Drehmomente im Betätigungsseil und dem Halteseil gegeneinander kompensieren und aufheben. Somit kann eine Stabilisierung der Drehlage des Seilgreifers um seine Längsachse bewirkt werden. Ein unerwünschtes Drehen des Seilgreifers um seine Längsachse im Betrieb kann somit weitgehend vermieden werden.

Insbesondere ist es nach einer Weiterbildung der Erfindung vorteilhaft, dass die Steuereinrichtung mit einem Verdrehmodus ausgebildet ist, in welchem die Seilwinden derart angesteuert werden, dass eine gezielte Verdrehung des Seilgreifers um eine vertikale Längsachse erzeugbar ist. Ausgehend von einer stabilen Drehlage kann dann durch einen Maschinenbediener durch entsprechende Betätigung der Seilwinden, bevorzugt über eine Eingabevorrichtung wie z. B. ein Daumenrad an einem Joystick, eine gewünschte Veränderung der Drehlage bewirkt werden. Dabei kann die Steuereinrichtung auch so ausgebildet sein, dass ein Wert oder ein Maß für eine gewünschte Verdrehung durch den Maschinenbediener über eine Eingabeeinrichtung vorgegeben wird, wobei durch die Steuereinrichtung entsprechend der Programmlogik die Winden so betätigt werden, dass sich die gewünschte veränderte Drehlage einstellt.

Nach einer Weiterbildung der Erfindung ist es bevorzugt, dass mindestens eine dritte Erfassungseinrichtung zum Erfassen einer Drehposition des Seilgreifers und/oder einer Veränderung der Drehposition vorgesehen ist. Dies kann durch eine optische Erfassungseinrichtung, Drehgeber, ein Gyroskop am Seilgreifer oder in sonstiger geeigneter Weise erfolgen. Somit kann eine Rückkopplung zur Drehposition beziehungsweise zur Verdrehung des Greifers bei einer Ansteuerung durch die Steuereinrichtung erfolgen, so dass eine Regelung der Drehposition beziehungsweise der Verdrehung erfolgen kann. Dies ermöglicht eine besonders genaue Einstellung der Drehlage des Seilgreifers.

Eine weitere Verbesserung der Bedienbarkeit ergibt sich nach einer weiteren Ausführungsform der Erfindung dadurch, dass mindestens eine weitere Erfassungseinrichtung vorgesehen ist, insbesondere zum Erfassen einer Vertikalposition des Seilgreifers, eines Abstandes und/oder einer Winkelstellung des Seilgreifers zum Trägergerät. Die so erfassten zusätzlichen Parameter können einem Maschinenbediener unmittelbar angezeigt werden und/oder durch die Steuereinrichtung zur Steuerung des Greifers verarbeitet werden.

Eine weitere vorteilhafte Ausgestaltung der Erfindung besteht darin, dass ein Bedienpult für eine Handsteuerung zum Betätigen des Seilgreifers und/oder der Seilwinden vorgesehen ist. Das Bedienpult als Eingabeeinrichtung ist insbesondere so ausgestaltet, dass von einem Maschinenbediener eine gewünschte Verdrehung oder Bewegung des Seilgreifers, etwa als Zahlenwert oder Winkelmaß, eingegeben wird, vorzugsweise durch entsprechende Bedienelemente, wie einen Cursor, ein Drehrad, Schalter oder Tasten, insbesondere in Kombination mit einem Display. Durch den Maschinenbediener müssen daher nicht mehr unmittelbar die Winden und eine Drehung der Winden eingegeben werden. Vielmehr wird entsprechend der Bedieneingabe zur Lage des Greifers über die Steuereinrichtung mit der Programmlogik die Maschine mit den einzelnen Motoren und Stellorgangen so angesteuert, dass sich die gewünschte Lage weitgehend ohne unerwünschte Verdrehungen einstellt.

Besonders bevorzugt ist es nach einer Ausführungsvariante der Erfindung, dass die Steuereinrichtung mit einem Automatikprogramm ausgebildet ist, durch welches der Seilgreifer automatisch zu einer Entleerposition und/oder zu einer Abtragsstelle bewegbar ist. Ein Automatikprogramm kann dabei fest hinterlegt sein oder kann bei sich wiederholenden Vorgängen von einem Maschinenbediener individuell festgelegt und gespeichert werden. Auf diese Weise können größere Bewegungsabläufe des Greifers automatisch durchgeführt werden, insbesondere eine Bewegung zur Entleerposition und/oder zurück zu einer Abtragsstelle. Derartige Verfahrwege des Seilgreifers treten insbesondere beim Erstellen von tiefen Schlitzen im Boden mit einer hohen Wiederholhäufigkeit auf.

Grundsätzlich können die einzelnen Seile gleich oder unterschiedlich ausgebildet sein. Besonders vorteilhaft ist es nach einer Ausführungsform der Erfindung, dass das Halteseil auf der ersten Seilwinde eine erste Wicklung aufweist, welche entgegengesetzt zu einer zweiten Wicklung des Betätigungsseiles auf der zweiten Seilwinde ist. Insbesondere weisen das Halteseil und das Betätigungsseil eine zueinander entgegengesetzte Schlagrichtung oder einen sogenannten Seilschlag auf. Bei Anlage einer Zugkraft ergeben sich so an den Seilen zueinander entgegengesetzte Drehmomente. Dies erleichtert ein Kompensieren der Drehmomente für eine Lagestabilisierung des Seilgreifers im Betrieb.

Grundsätzlich kann das Betätigungsseil direkt an den Greiferschaufeln angelenkt sein. Zur Erzielung möglichst hoher Schließkräfte ist es nach einer Weiterbildung der Erfindung vorteilhaft, dass die Betätigungseinrichtung einen Betätigungsschlitten aufweist, welcher über einen Anlenkmechanismus mit den Greiferschaufeln verbunden ist, und dass der Betätigungsschlitten zum Verschwenken der Greiferschaufeln entlang des Greiferrahmens verschiebbar ist. Der Betätigungsschlitten ist dabei vorzugsweise in einer Längsrichtung oder vertikalen Richtung verschiebbar an dem Greiferrahmen gelagert. Der Anlenkmechanismus kann Gelenke, Anlenkstangen oder Anlenkseile umfassen. Durch einen Betätigungsschlitten kann insbesondere eine möglichst gleichmäßige Öffnungs- und Schließbewegung der Greiferschaufeln bewirkt werden. Dies ist für eine Lagestabilisierung des Seilgreifers vorteilhaft.

Besonders hohe Schließkräfte können vorzugsweise dadurch erzielt werden, dass an dem Betätigungsschlitten eine Flaschenzuganordnung vorgesehen ist, mit welcher eine Krafterhöhung zum Schließen und/oder Öffnen der Greiferschaufeln erzeugbar ist. Durch eine Flaschenzuganordnung kann entsprechend der Anzahl der Züge eine Vervielfachung der Kraft am Betätigungsseil zum Öffnen und Schließen der Greiferschaufeln erreicht werden. Die Flaschenzuganordnung ist insbesondere zwischen dem Betätigungsschlitten und dem unteren Ende des Greiferrahmens positioniert. Die Rollen der Flaschenzuganordnung, welche einerseits am Betätigungsschlitten und andererseits am Greiferrahmen gelagert sind, können von dem Betätigungsseil umschlungen sein, dessen unteres Ende an dem Greiferrahmen befestigt ist. Hierbei ergibt sich eine entsprechende Verlängerung der Wegstrecke des Seiles zum Betätigen des Betätigungsschlittens mit der gewünschten Krafterhöhung.

Besonders vorteilhaft ist es nach einer weiteren Ausgestaltung der Erfindung, dass zum Bedienen ein Anzeigeschirm für die Steuereinrichtung vorgesehen ist. Der Anzeigeschirm kann dabei insbesondere als ein Touchscreen ausgebildet sein, auf welchem zumindest ein Teil der Bedienelemente für einen Maschinenbediener verwirklicht sind. Weiterhin kann auf dem Anzeigeschirm eine Lage des Seilgreifers in verschiedenen Darstellungen angezeigt sein, um einem Maschinenbediener das Betätigen weiter zu erleichtern.

Die Erfindung umfasst weiter ein Verfahren zum Betreiben einer Greifervorrichtung, wobei die zuvor beschriebene erfindungsgemäße Greifervorrichtung eingesetzt wird, wobei eine erste Seilkraft an dem Halteseil mittels einer ersten Erfassungseinrichtung und eine zweite Seilkraft an dem Betätigungsseil mittels einer zweiten Erfassungseinrichtung erfasst werden, und dass die erste Erfassungseinrichtung, die zweite Erfassungseinrichtung, die erste Seilwinde und die zweite Seilwinde mit einer Steuereinrichtung in Verbindung stehen, durch welche abhängig von der erfassten ersten Seilkraft an dem Halteseil und der erfassten zweiten Seilkraft an dem Betätigungsseil die erste Seilwinde und/oder die zweite Seilwinde gemäß einer Steuerprogrammvorgabe angesteuert werden.

Mit dem Verfahren können die zuvor beschriebenen Vorteile bei der erfindungsgemäßen Greifervorrichtung erzielt werden.

Die Greifervorrichtung kann insbesondere für unterschiedliche Aufgaben eingesetzt werden. Eine bevorzugte Verfahrensvariante besteht darin, dass mittels des Seilgreifers Boden abgetragen und insbesondere ein Schlitz im Boden erstellt wird. Der Seilgreifer kann insbesondere als ein sogenannter Schlitzwandgreifer ausgeführt werden, mit welchem ein Schlitz für eine Dicht- und/oder Stützwand im Boden etwa für eine Baugrubenumschließung erstellt werden kann.

Die Erfindung wird nachfolgend anhand eines bevorzugten Ausführungsbeispieles weiter beschrieben, welches schematisch in den Zeichnungen dargestellt ist. In den Zeichnungen zeigen:
- Fig. 1: eine perspektivische Ansicht einer erfindungsgemäßen Greifervorrichtung;
- Fig. 2: eine Vorderansicht des Seilgreifers der Greifervorrichtung von Fig. 1 mit geschlossenen Greiferschaufeln; und
- Fig.3: eine Vorderansicht des Seilgreifers entsprechend Fig. 2 mit geöffneten Greiferschaufeln.

Eine erfindungsgemäße Greifervorrichtung 10 gemäß Fig. 1 weist ein mobiles Trägergerät 12 mit einem Raupenfahrwerk als Unterwagen 14 auf. Auf dem Unterwagen 14 ist drehbar um eine vertikale Drehachse ein Oberwagen 16 mit einer Bedienkabine 17 gelagert. Innerhalb der Bedienkabine 17 befindet sich eine Steuereinrichtung einschließlich einer Eingabeeinrichtung für einen Maschinenbediener.

An dem Oberwagen 16 ist schwenkbar um eine horizontale Achse ein Auslegerarm 18 angelenkt. An einem Kopf 20 des Auslegerarms 18 mit Umlenkrollen ist ein Halteseil 24 geführt, an dessen Ende ein Seilgreifer 30 mit einem Greiferrahmen 32 und unteren Greiferschaufeln 34 angehängt ist. Über eine erste Seilwinde 21 am Trägergerät 12 kann das Halteseil 24 zum Heben und Senken des Seilgreifers 30 betätigt werden. Weiterhin befindet sich an dem Trägergerät 12 eine zweite Seilwinde 22 für ein Betätigungsseil 44, welches über den Kopf 20 ebenfalls zu dem Seilgreifer 30 zum Betätigen der Greiferschaufeln 34 am unteren Ende des Greiferrahmens 32 geführt ist.

Die Funktionsweise der erfindungsgemäßen Greifervorrichtung 10 wird nachfolgend in Zusammenhang mit den Figuren 2 und 3 näher erläutert.

In einem Mittenbereich des Greiferrahmens 32 ist ein Betätigungsschlitten 42 einer Betätigungseinrichtung 40 zum Betätigen der Greiferschaufeln 34 in einer vertikalen Längsrichtung verschiebbar gelagert. Am oberen Ende des Betätigungsschlittens 42 ist das Ende des Halteseils 24 angebracht, so dass der Seilgreifer 30 über den Betätigungsschlitten 42 gehalten ist.

An einem unteren Ende des Betätigungsschlittens 42 ist ein Anlenkmechanismus 46 mit Anlenkstangen 47 angeordnet. Die Anlenkstangen 47 sind einerseits an dem Betätigungsschlitten 42 und andererseits an einer der Greiferschaufeln 34 gelenkig angebunden. Die Greiferschaufeln 34 sind selbst über Schwenklager 35 schwenkbar am unteren Ende des Greiferrahmens 32 gelagert. Durch eine Relativverschiebung des Betätigungsschlittens 42 in Bezug auf den Greiferrahmen 32 können die Greiferschaufeln 34 geöffnet und geschlossen werden. Durch eine Relativverschiebung des Betätigungsschlittens 42 nach oben werden die Anlenkstangen 47 nach oben gezogen, wobei die Greiferschaufel 34 um ihre Schwenkachsen 35 in ihre Öffnungsposition geschwenkt werden, welche anschaulich in Fig. 3 dargestellt ist.

Unterhalb des Betätigungsschlittens 42 ist eine Flaschenzuganordnung 50 für das Betätigungsseil 44 vorgesehen. Die Flaschenzuganordnung 50 weist eine obere Rolle 52, welche drehbar an dem Betätigungsschlitten 42 gelagert ist, und eine untere Rolle 54 auf, welche drehbar an einem unteren Bereich des Greiferrahmens 32 gelagert ist. Die Rollen 52, 54 werden mehrfach von dem von oben zugeführten Betätigungsseil 44 unter Ausbildung von Umschlingungen 56 oder Zügen umschlungen, wobei das untere Ende des Betätigungsseils 44 fest mit dem Greiferrahmen 32 verbunden ist. Der Betätigungsschlitten 42 ist somit über das Betätigungsseil 44 verstellbar mit dem Greiferrahmen 32 verbunden oder gekoppelt.

Ausgehend von der Öffnungsposition gemäß Fig. 3 wird durch Ziehen des Betätigungsseiles 44 nach oben durch die zweite Seilwinde 22 der Betätigungsschlitten 42 durch die Flaschenzuganordnung 50 relativ zum Greiferrahmen 32 nach unten gezogen. Dabei drücken die Anlenkstangen 47 die Greiferschaufeln 34 mit einer erhöhten Schließkraft nach unten, wobei die Greiferschaufeln 34 um ihre Schwenklager 35 in die Schließposition gemäß Fig. 2 verschwenkt werden.

Bei einem Einsatz in einem Schlitz im Boden kann dabei mit einer gegenüber der Zugkraft am Betätigungsseil 44 erhöhten Schließkraft Bodenmaterial gegriffen und zwischen den Greiferschaufeln 34 eingeschlossen werden.

Nach einem Ziehen des Seilgreifers 30 aus einem Schlitz im Boden und nach einem Bewegen zu einer Entleerposition kann die Zugkraft an dem Betätigungsseil 44 reduziert werden. Auf diese Weise verschiebt sich der Greiferrahmen 32 aufgrund seiner Gewichtskraft relativ zum Betätigungsschlitten 42 nach unten, so dass über die Anlenkstangen 47 die Greiferschaufeln 34 in ihre Öffnungsposition zurückgeschwenkt werden, wie in Fig. 3 dargestellt ist.

Diese beschriebene Anordnung ist nur beispielhaft. Grundsätzlich können auch andere Flaschenzuganordnungen mit unterschiedlichen Seilanlenkungen und einem unterschiedlichen Anlenkmechanismus gewählt werden, welche eine vergleichbare Greiferschaufelbetätigung ermöglichen.

Bei dem Betätigen des Seilgreifers 30 ist eine Abstimmung der Kräfte und Bewegungen zwischen dem Halteseil 24 und dem Betätigungsseil 44 notwendig, um insbesondere aufgrund einer sogenannten Schlagrichtung bei gewickelten Seilen die Drehmomente in den einzelnen Seilen und damit die Drehmomente des angehängten Seilgreifers 30 um seine Längsachse so zu steuern, dass nur dann eine gewünschte Drehung des Seilgreifers 30 auftritt, wenn dies für den Bauablauf erforderlich ist.

Gemäß der Erfindung werden über entsprechende Erfassungseinrichtungen, welche etwa an den Seilwinden 21, 22 oder an den Umlenkrollen am Kopf 20 des Auslegerarms 18 angeordnet sein können, Kräfte in dem Halteseil 24 und dem Betätigungsseil 44 erfasst. Über eine Steuereinrichtung, welche vorzugsweise in der Bedienkabine 17 am Trägergerät 12 angeordnet ist, können abhängig von den erfassten Seilkräften die Winden 21, 22 so angesteuert werden, dass entweder eine Stabilisierung der Drehlage des Seilgreifers 30 um seine Längsachse oder eine gezielte, vom Maschinenbediener gewünschte Verdrehung erreicht wird. Seitens des Maschinenbedieners sind lediglich entsprechende Eingaben zu einem eventuell gewünschten Ausgleichsmodus zur Lagestabilisierung oder Eingaben zu einer gewünschten Drehposition des Steilgreifers 30 notwendig. Basierend hierauf kann die Steuereinrichtung die Seilwinden 21, 22 entsprechend ansteuern, um die gewünschte Drehlage des Seilgreifers 30 zu bewirken.

Hierdurch wird die Steuerung eines einfach aufgebauten Seilgreifers 30 in erheblichem Maße für einen Maschinenbediener vereinfacht und erleichtert.

## Patentansprüche

1. Greifervorrichtung mit einem Trägergerät (12) und einem daran angeordneten Seilgreifer (30), welcher
- einen Greiferrahmen (32), welcher über ein Halteseil (24) an dem Trägergerät (12) gehalten ist,
- mindestens zwei Greiferschaufeln (34), welche an einem unteren Ende des Greiferrahmens (32) schwenkbar zwischen einer Schließposition und einer Öffnungsposition gelagert sind, und
- eine Betätigungseinrichtung (40) mit einem Betätigungsseil (44) zum Verschwenken der Greiferschaufeln (34) aufweist,
- wobei ein Betätigungsseil (44) von dem Trägergerät (12) zu der Betätigungseinrichtung (40) geführt ist und
- das Trägergerät (12) eine angetriebene erste Seilwinde (21) für das Halteseil (24) und eine angetriebene zweite Seilwinde (22) für das Betätigungsseil (44) aufweist,
- wobei eine erste Erfassungseinrichtung zum Erfassen einer ersten Seilkraft an dem Halteseil (24) und eine zweite Erfassungseinrichtung zum Erfassen einer zweiten Seilkraft an dem Betätigungsseil (44) vorgesehen sind,
**dadurch gekennzeichnet,**
- **dass** eine Steuereinrichtung vorgesehen ist, welche mit der ersten Erfassungseinrichtung, der zweiten Erfassungseinrichtung, der ersten Seilwinde (21) und der zweiten Seilwinde (22) in Verbindung steht und ausgebildet ist, abhängig von der erfassten ersten Seilkraft an dem Halteseil (24) und der erfassten zweiten Seilkraft an dem Betätigungsseil (44) die erste Seilwinde (21) und/oder die zweite Seilwinde (22) gemäß einer Steuerprogrammvorgabe anzusteuern.

2. Greifervorrichtung nach Anspruch 1,
**dadurch gekennzeichnet,**
**dass** durch die Steuerprogrammvorgabe der Steuereinrichtung ein definiertes Verhältnis zwischen der ersten Seilkraft in dem Halteseil (24) und der zweiten Seilkraft in dem Betätigungsseil (44) vorgegeben und einstellbar ist.

3. Greifervorrichtung nach Anspruch 1 oder 2,
**dadurch gekennzeichnet,**
**dass** die Steuereinrichtung mit einem Ausgleichsmodus ausgebildet ist, in welchem die Seilwinden (21, 22) derart angesteuert werden, dass die erste Seilkraft an dem Halteseil (24) und die zweite Seilkraft an dem Betätigungsseil (44) aneinander angeglichen sind.

4. Greifervorrichtung nach einem der Ansprüche 1 bis 3,
**dadurch gekennzeichnet,**
**dass** die Steuereinrichtung mit einem Verdrehmodus ausgebildet ist, in welchem die Seilwinden (21, 22) derart angesteuert werden, dass eine gezielte Verdrehung des Seilgreifers (30) um eine vertikale Längsachse erzeugbar ist.

5. Greifervorrichtung nach einem der Ansprüche 1 bis 4,
**dadurch gekennzeichnet,**
**dass** mindestens eine dritte Erfassungseinrichtung zum Erfassen einer Drehposition des Seilgreifers (30) und/oder einer Veränderung der Drehposition vorgesehen ist.

6. Greifervorrichtung nach einem der Ansprüche 1 bis 5,
**dadurch gekennzeichnet,**
**dass** mindestens eine weitere Erfassungseinrichtung vorgesehen ist, insbesondere zum Erfassen einer Vertikalposition des Seilgreifers (30), eines Abstandes und/oder einer Winkelstellung des Seilgreifers (30) zum Trägergerät (12).

7. Greifervorrichtung nach einem der Ansprüche 1 bis 6,
**dadurch gekennzeichnet,**
**dass** die Steuereinrichtung mit einem Automatikprogramm ausgebildet ist, durch welches der Seilgreifer (30) automatisch zu einer Entleerposition und/oder zu einer Abtragsstelle bewegbar ist.

8. Greifervorrichtung nach einem der Ansprüche 1 bis 7,
**dadurch gekennzeichnet,**
**dass** das Halteseil (24) auf der ersten Seilwinde (21) eine erste Wicklung aufweist, welche entgegengesetzt zu einer zweiten Wicklung des Betätigungsseiles (44) auf der zweiten Seilwinde (22) ist.

9. Greifervorrichtung nach einem der Ansprüche 1 bis 8,
**dadurch gekennzeichnet,**
**dass** die Betätigungseinrichtung einen Betätigungsschlitten (42) aufweist, welcher über einen Anlenkmechanismus (46) mit den Greiferschaufeln (34) verbunden ist, und
**dass** der Betätigungsschlitten (42) zum Verschwenken der Greiferschaufeln (34) entlang des Greiferrahmens (32) verschiebbar ist.

10. Greifervorrichtung nach Anspruch 9,
**dadurch gekennzeichnet,**
**dass** an dem Betätigungsschlitten (42) eine Flaschenzuganordnung (50) vorgesehen ist, mit welcher eine Krafterhöhung zum Schließen und/oder Öffnen der Greiferschaufeln (34) erzeugbar ist.

11. Greifervorrichtung nach einem der Ansprüche 1 bis 10,
**dadurch gekennzeichnet,**
**dass** ein Bedienpult für eine Handsteuerung zum Betätigen des Seilgreifers (30) und/oder der Seilwinden (21, 22) vorgesehen ist.

12. Greifervorrichtung nach einem der Ansprüche 1 bis 11,
**dadurch gekennzeichnet,**
**dass** zum Bedienen ein Anzeigeschirm für die Steuereinrichtung vorgesehen ist.

13. Verfahren zum Betreiben einer Greifervorrichtung,
**dadurch gekennzeichnet,**
**dass** eine Greifervorrichtung (10) nach einem der Ansprüche 1 bis 12 eingesetzt wird, wobei eine erste Seilkraft an dem Halteseil (24) mittels einer ersten Erfassungseinrichtung und eine zweite Seilkraft an dem Betätigungsseil (44) mittels einer zweiten Erfassungseinrichtung erfasst werden, und
**dass** die erste Erfassungseinrichtung, die zweite Erfassungseinrichtung, die erste Seilwinde (21) und die zweite Seilwinde (22) mit einer Steuereinrichtung in Verbindung stehen, durch welche abhängig von der erfassten ersten Seilkraft an dem Halteseil (24) und der erfassten zweiten Seilkraft an dem Betätigungsseil (44) die erste Seilwinde (21) und/oder die zweite Seilwinde (22) gemäß einer Steuerprogrammvorgabe angesteuert werden.

14. Verfahren nach Anspruch 13,
**dadurch gekennzeichnet,**
**dass** mittels des Seilgreifers (30) Boden abgetragen und insbesondere ein Schlitz im Boden erstellt wird.

## Claims

1. Grab device with a carrier implement (12) and a rope grab (30) arranged thereon which has
- a grab frame (32) which is held on the carrier implement (12) via a holding rope (24),
- at least two grab shovels (34) which are pivotably supported on a lower end of the grab frame (32) between a closed position and an open position, and
- an actuating means (40) with an actuating rope (44) for pivoting the grab shovels (34),
- wherein an actuating rope (44) is guided from the carrier implement (12) to the actuating means (40) and
- the carrier implement (12) has a driven first rope winch (21) for the holding rope (24) and a driven second rope winch (22) for the actuating rope (44),
- wherein a first detection means for detecting a first rope force on the holding rope (24) and a second detection means for detecting a second rope force on the actuating rope (44) are provided,
**characterized in that**
- a control means is provided which is connected to the first detection means, the second detection means, the first rope winch (21) and the second rope winch (22) and which, depending on the detected first rope force on the holding rope (24) and the detected second rope force on the actuating rope (44), is designed to activate the first rope winch (21) and/or the second rope winch (22) according to a control program specification.

2. Grab device according to claim 1,
**characterized in that**
by the control program specification of the control means a defined ratio between the first rope force in the holding rope (24) and the second rope force in the actuating rope (44) is specified and can be set.

3. Grab device according to claim 1 or 2,
**characterized in that**
the control means is designed with a compensation mode, in which the rope winches (21, 22) are activated such that the first rope force on the holding rope (24) and the second rope force on the actuating rope (44) are matched to each other.

4. Grab device according to any one of claims 1 to 3,
**characterized in that**
the control means is designed with a turning mode, in which the rope winches (21, 22) are activated such that a targeted turning of the rope grab (30) about a vertical longitudinal axis can be generated.

5. Grab device according to any one of claims 1 to 4,
**characterized in that**
at least a third detection means for detecting a rotational position of the rope grab (30) and/or a change of the rotational position is provided.

6. Grab device according to any one of claims 1 to 5,
**characterized in that**
at least one further detection means is provided, in particular for detecting a vertical position of the rope grab (30), a distance and/or an angular position of the rope grab (30) with respect to the carrier implement (12).

7. Grab device according to any one of claims 1 to 6,
**characterized in that**
the control means is designed with an automatic program, through which the rope grab (30) can be moved automatically to an emptying position and/or to a removal location.

8. Grab device according to any one of claims 1 to 7,
**characterized in that**
the holding rope (24) on the first rope winch (21) has a first winding which is opposed to a second winding of the actuating rope (44) on the second rope winch (22).

9. Grab device according to any one of claims 1 to 8,
**characterized in that**
the actuating means has an actuating carriage (42) which is connected to the grab shovels (34) via a linkage mechanism (46), and
**in that** the actuating carriage (42) is displaceable along the grab frame (32) for pivoting the grab shovels (34).

10. Grab device according to claim 9,
**characterized in that**
on the actuating carriage (42) a pulley block arrangement (50) is provided, with which a force increase for closing and/or opening the grab shovels (34) can be generated.

11. Grab device according to any one of claims 1 to 10,
**characterized in that**
an operating panel for manual control to actuate the rope grab (30) and/or the rope winches (21, 22) is provided.

12. Grab device according to any one of claims 1 to 11,
**characterized in that**
for operation a display screen for the control means is provided.

13. Method for operating a grab device,
**characterized in that**
a grab device (10) according to any one of claims 1 to 12 is employed, wherein a first rope force on the holding rope (24) is detected by means of a first detection means and a second rope force on the actuating rope (44) is detected by means of a second detection means, and
**in that** the first detection means, the second detection means, the first rope winch (21) and the second rope winch (22) are connected to a control means, by which, depending on the detected first rope force on the holding rope (24) and the detected second rope force on the actuating rope (44), the first rope winch (21) and/or the second rope winch (22) are activated according to a control program specification.

14. Method according to claim 13,
**characterized in that**
by means of the rope grab (30) ground is removed and, in particular, a trench is produced in the ground.

## Revendications

1. Dispositif de préhension avec un appareil de support (12) et un préhenseur à câble (30) agencé sur celui-ci, qui présente
- un cadre de préhension (32), qui est maintenu sur l'appareil de support (12) par l'intermédiaire d'un câble de maintien (24),
- au moins deux pales de préhension (34), qui sont montées à une extrémité inférieure du cadre de préhension (32) de manière à pouvoir pivoter entre une position de fermeture et une position d'ouverture, et
- un dispositif d'actionnement (40) avec un câble d'actionnement (44) pour faire pivoter les pales de préhension (34),
- un câble d'actionnement (44) étant guidé de l'appareil de support (12) vers le dispositif d'actionnement (40) et
- l'appareil de support (12) présentant un premier treuil à câble (21) entraîné pour le câble de maintien (24) et un deuxième treuil à câble (22) entraîné pour le câble d'actionnement (44),
- un premier dispositif de détection étant prévu pour détecter une première force de câble sur le câble de maintien (24) et un deuxième dispositif de détection étant prévu pour détecter une deuxième force de câble sur le câble d'actionnement (44),
**caractérisé en ce qu'**
- il est prévu un dispositif de commande qui est en liaison avec premier dispositif de détection, le deuxième dispositif de détection, le premier treuil à câble (21) et le deuxième treuil à câble (22) et est réalisé pour commander le premier treuil à câble (21) et/ou le deuxième treuil à câble (22) en fonction de la première force de câble détectée sur le câble de maintien (24) et de la deuxième force de câble détectée sur le câble d'actionnement (44) selon une consigne de programme de commande.

2. Dispositif de préhension selon la revendication 1,
**caractérisé en ce que** qu'
un rapport défini entre la première force de câble dans le câble de maintien (24) et la deuxième force de câble dans le câble d'actionnement (44) est prédéfini et réglable par la consigne de programme de commande du dispositif de commande.

3. Dispositif de préhension selon la revendication 1 ou 2,
**caractérisé en ce que**
le dispositif de commande est réalisé avec un mode de compensation, dans lequel les treuils à câble (21, 22) sont commandés de telle sorte que la première force de câble sur le câble de maintien (24) et la deuxième force de câble sur le câble d'actionnement (44) sont équilibrées l'une par rapport à l'autre.

4. Dispositif de préhension selon l'une quelconque des revendications 1 à 3, **caractérisé en ce que**
le dispositif de commande est réalisé avec un mode de torsion dans lequel les treuils à câble (21, 22) sont commandés de telle sorte qu'une torsion ciblée du préhenseur à câble (30) peut être générée autour d'un axe longitudinal vertical.

5. Dispositif de préhension selon l'une quelconque des revendications 1 à 4, **caractérisé en ce qu'**
il est prévu au moins un troisième dispositif de détection pour détecter une position de rotation du préhenseur à câble (30) et/ou une modification de la position de rotation.

6. Dispositif de préhension selon l'une quelconque des revendications 1 à 5, **caractérisé en ce qu'**
il est prévu au moins un autre dispositif de détection, notamment pour détecter une position verticale du préhenseur à câble (30), une distance et/ou une position angulaire du préhenseur à câble (30) par rapport à l'appareil de support (12).

7. Dispositif de préhension selon l'une quelconque des revendications 1 à 6, **caractérisé en ce que**
le dispositif de commande est réalisé avec un programme automatique par lequel le préhenseur à câble (30) peut être déplacé automatiquement vers une position de vidage et/ou vers un emplacement d'enlèvement.

8. Dispositif de préhension selon l'une quelconque des revendications 1 à 7, **caractérisé en ce que**
le câble de maintien (24) sur le premier treuil à câble (21) présente un premier enroulement qui est opposé à un deuxième enroulement du câble d'actionnement (44) sur le deuxième treuil à câble (22).

9. Dispositif de préhension selon l'une quelconque des revendications 1 à 8, **caractérisé en ce que**
le dispositif d'actionnement présente un chariot d'actionnement (42) relié aux pales de préhension (34) par l'intermédiaire d'un mécanisme d'articulation (46), et
**en ce que** le chariot d'actionnement (42) est mobile en translation le long du cadre de préhension (32) pour faire pivoter les pales de préhension (34).

10. Dispositif de préhension selon la revendication 9,
**caractérisé en ce qu'**
un agencement de palan (50) est prévu sur le chariot d'actionnement (42), avec lequel une augmentation de force peut être générée pour la fermeture et/ou l'ouverture des pales de préhension (34).

11. Dispositif de préhension selon l'une quelconque des revendications 1 à 10, **caractérisé en ce qu'**
il est prévu un pupitre de manœuvre pour une commande manuelle pour actionner le préhenseur à câble (30) et/ou les treuils à câble (21, 22).

12. Dispositif de préhension selon l'une quelconque des revendications 1 à 11, **caractérisé en ce qu'**
un écran d'affichage pour le dispositif de commande est prévu pour la manœuvre.

13. Procédé d'exploitation d'un dispositif de préhension,
**caractérisé en ce qu'**
un dispositif de préhension (10) selon l'une quelconque des revendications 1 à 12 est utilisé, une première force de câble sur le câble de maintien (24) étant détectée au moyen d'un premier dispositif de détection et une deuxième force de câble sur le câble d'actionnement (44) au moyen d'un deuxième dispositif de détection, et
**en ce que** le premier dispositif de détection, le deuxième dispositif de détection, le premier treuil à câble (21) et le deuxième treuil à câble (22) sont en liaison avec un dispositif de commande par lequel, en fonction de la première force de câble détectée sur le câble de maintien (24) et de la deuxième force de câble détectée sur le câble d'actionnement (44), le premier treuil à câble (21) et/ou le deuxième treuil à câble (22) sont commandés selon une consigne de programme de commande.

14. Procédé selon la revendication 13,
**caractérisé en ce que**
du sol est enlevé au moyen du préhenseur à câble (30) et notamment une fente est réalisée dans le sol.
